# FASCICULE DE BREVET EUROPEEN

(11) **EP 0 687 967 B1**
(45) Date de publication et mention de la délivrance du brevet: **08.04.1998**
(21) Numéro de dépôt: 95401363.7
(22) Date de dépôt: 12.06.1995
(51) Int. Cl.: G05F 3/30, G05F 3/26

(54) **Source de courant stable en température**
Temperaturstabilisierte Stromquelle
Temperature stable current source

(30) Priorité: 13.06.1994 FR 9407407
(43) Date de publication de la demande: 20.12.1995
(73) Titulaire: SGS-THOMSON MICROELECTRONICS S.A., 94250 Gentilly (FR)
(72) Inventeur: Lopez, Joaquin, F-94230 Cachan (FR); Coquin, Jean-Michel, F-94230 Cachan (FR)
(74) Mandataire: Schmit, Christian Norbert Marie

(56) Documents cités:
- EP-A- 0 052 553
- EP-A- 0 454 250
- EP-A- 0 483 913
- EP-A- 0 531 615
- GB-A- 2 186 453
- US-A- 5 180 967

## Description

L'invention se situe dans le domaine des circuits électroniques utilisant des transistors à effet de champs à grilles isolées pour réaliser des sources de courant. Ces circuits utilisent la technologie dite "MOS" et généralement sont sous la forme ou font partie de circuits intégrés. L'invention concerne plus précisément les sources de courant de ce type qui sont conçues pour présenter une certaine immunité aux variations de température.

D'une façon générale, les sources de courant trouvent de nombreuses applications en électronique. Elles servent notamment à la réalisation de générateurs de signaux de rampe calibrés. Pour cela, la source de courant alimente une capacité dont la tension fournit le signal de rampe.

Les générateurs de rampe sont par exemple utilisés pour effectuer la programmation ou l'effacement de cellules mémoire constituant les mémoires programmables effaçables électriquement (EEPROM).

Un montage connu en technologie MOS pour réaliser une source de courant consiste à utiliser deux miroirs de courant utilisant respectivement des transistors MOS à canal p (PMOS) et n (NMOS), les transistors NMOS ayant des valeurs de seuil différentes (voir le schéma de figure 1). On peut montrer que les courants circulant dans les branches de ce circuit sont approximativement proportionnels à la mobilité des transistors NMOS et au carré de la différence de leurs valeurs de seuil. Il en résulte que les courants sont en fait très dépendants de la température car la mobilité ainsi que le carré de la différence des valeurs de seuil varient très fortement en fonction de la température.

Le problème de la stabilisation en température des circuits électroniques en général est en soi connu mais conduit habituellement à une complication des circuits et à une augmentation de leur consommation. Le document EP-A-0 052 553, par exemple, rappelle notamment les propriétés physiques des transistors exploitées pour obtenir la stabilité en température : la différence des tensions de seuil de deux transistors ne varie pas avec la température.

Aussi, l'invention a pour but de proposer une solution simple et efficace à ce problème dans le cas des sources de courant.

Dans ce but, l'invention a pour objet une source de courant comportant un miroir de courant prévu pour fournir un premier courant proportionnel à un second courant dans un rapport donné, un premier et un second transistor ayant des tensions de seuil différentes et ayant subi une implantation ionique différente, ladite source de courant étant caractérisée en ce que lesdits premier et second transistors sont à effet de champ à grilles isolées, leurs sources étant reliées à un premier potentiel commun, le drain et la grille du premier transistor étant reliés à la grille du second transistor par l'intermédiaire d'une résistance, en ce que ledit second courant alimente directement le canal dudit second transistor, en ce que ledit premier courant alimente le canal dudit premier transistor par l'intermédiaire de ladite résistance, en ce que lesdits premier et second transistors sont dopés de façon à ce que le seuil de conduction du second transistor soit supérieur à celui du premier transistor et en ce que le rapport dimensionnel d'un transistor étant défini comme le rapport de la largeur à la longueur de sa grille, les premier et second transistors sont dimensionnés de façon à ce que le rapport dimensionnel du premier transistor soit proportionnel à celui du second transistor dans ledit rapport donné.

Cette structure a pour effet d'imposer aux bornes de la résistance une différence de potentiel égale à la différence des valeurs de seuil des premier et second transistors. Le courant est donc proportionnel à cette différence et non plus à son carré. De plus, la différence de valeurs de seuil est peu dépendante des variations de température. Il en résulte que le courant sera également peu dépendant de ces variations.

Par ailleurs, le calcul montre que la différence des valeurs de seuil est approximativement proportionnelle à la température absolue. On sait d'autre part qu'une résistance réalisée par diffusion avec faible dopage est également proportionnelle à la température absolue. Aussi, selon une caractéristique supplémentaire de l'invention particulièrement avantageuse dans le cas d'une réalisation intégrée, la résistance est réalisée par diffusion ou implantation d'impuretés dans le substrat du circuit intégré avec un dopage suffisamment faible pour que la valeur de la résistance varie linéairement en fonction de la température.

Le choix d'une résistance diffusée faiblement dopée ne permet cependant pas de réaliser une résistance peu volumineuse et ayant une valeur très élevée, ce qui implique que le courant qui y circule ne peut pas être aussi faible que l'on souhaiterait. Aussi, en vue de compenser cette contrainte, le rapport entre le premier et le second courants sera avantageusement choisi supérieur à l'unité.

Selon un mode de réalisation particulier de l'invention, la source de courant est caractérisée en ce que lesdits premier et second transistors sont des transistors MOS à canal n et en ce que ledit miroir de courant est réalisé au moyen de troisième et quatrième transistors MOS à canal p ayant leurs grilles reliées entre elles et leurs sources reliées à un second potentiel supérieur audit premier potentiel, ledit troisième transistor étant monté en diode, lesdits troisième et quatrième transistors étant prévus pour fournir respectivement lesdits premier et second courants dans ledit rapport donné.

Selon un autre aspect, on choisira le rapport dimensionnel du troisième transistor proportionnel à celui du quatrième transistor dans ledit rapport donné.

Afin d'assurer au montage précédent une certaine tolérance aux fluctuations des tensions d'alimentation, l'invention prévoit en outre que ledit miroir de courant comporte un composant présentant une résistance dynamique importante par rapport à la valeur de ladite résistance, ledit composant étant branché entre le drain du troisième transistor et la grille du second transistor.

Selon un mode de réalisation particulièrement intéressant, ledit composant est un cinquième transistor MOS à canal n, dont le drain est relié au drain dudit troisième transistor, dont la source est reliée à la grille du second transistor et dont la grille est reliée au drain du second transistor.

Outre son rôle d'absorber les fluctuations de tensions d'alimentation, le cinquième transistor monté de la façon indiquée a la propriété intéressante d'assurer l'état de saturation du second transistor, indépendamment de la tension d'alimentation.

D'autres aspects de réalisation et avantages de l'invention apparaîtront dans la suite de la description en référence aux figures.
- La figure 1 représente le schéma d'une source de courant selon l'état de la technique.
- La figure 2 représente le schéma de la source de courant selon l'invention.
- La figure 3 représente un mode de réalisation préférentiel de l'invention.
- La figure 4 représente une variante du schéma de la figure 3.
- La figure 5 représente le montage dual du schéma de la figure 3.

La figure 1 représente un schéma connu d'une source de courant. Il est constitué d'un miroir de courant 1 formé de deux transistors MOS à canal p PM0 et PM1 fournissant respectivement les courants J0 et J1 aux transistors MOS à canal n NM0 et NM1 dont les sources sont reliées à un potentiel commun Vss pouvant être par exemple la masse du circuit et dont les grilles sont reliées entre elles. L'un des transistors NM1 est monté en diode et est dopé de façon à présenter un seuil supérieur au second transistor NM0. Le transistor NM0 sera par exemple un transistor natif, c'est-à-dire dont le canal a le même dopage de type p que le substrat, ayant un seuil d'environ 0,2 volt tandis que le transistor NM1 est enrichi par implantation de bore dans le substrat de façon à lui conférer un seuil d'environ 0,8 volt.

Pour alimenter une charge Z à courant constant, on peut former un second miroir de courant au moyen d'un quatrième transistor NM2 dont la source est reliée au potentiel Vss et dont la grille est reliée au drain du transistor NM1. La charge Z est placée entre le drain du transistor NM2 et le potentiel Vdd supérieur à Vss.

Les transistors du circuit sont tous polarisés de façon à fonctionner en régime saturé. Les rapports dimensionnels des transistors PM0 et PM1 imposent le rapport β = J0/J1 des courants J0 et J1 circulant respectivement dans ces transistors. De même, les rapports dimensionnels des transistors NM1 et NM2 du second miroir de courant fixent le rapport J1/J2, où J2 est le courant circulant dans la charge Z.

On peut montrer que l'on a en première approximation :${\text{J1 = k(VT1-VT0)}}^{\text{2}}$ où VT0 et VT1 sont respectivement les valeurs de seuil des transistors NM0 et NM1, k étant un coefficient dépendant des mobilités des transistors du montage.

Comme ces mobilités ainsi que le terme (VT1-VT0)² dépendent sensiblement de la température, le courant qui en résulte en sera également fortement dépendant.

La figure 2 représente le schéma d'une source de courant conforme à l'invention. La source comporte un miroir de courant 1 de rapport β fournissant les courants I0 et I1 selon la relation I0 = βI1. Le courant I1 alimente le drain d d'un transistor MOS à canal n N1 dont la source est reliée au potentiel Vss. Le courant I0 alimente le drain a d'un autre transistor MOS à canal n N0 par l'intermédiaire d'une résistance R. Le transistor N0 est monté en diode et a donc sa grille reliée à son drain a. La grille du transistor N1 est reliée au point de connexion b de la résistance R au miroir de courant 1. Comme pour le montage de la figure 1, la charge Z est placée en série avec un autre transistor MOS à canal n N3 dont la grille est reliée au drain a du transistor N0 de façon à former un miroir de courant.

Les transistors N0 et N1 sont dopés différemment de façon à ce que le seuil VT1 du transistor N1 soit supérieur à celui VT0 du transistor N0. Le transistor N0 est par exemple un transistor natif et le transistor N1 est dit "enrichi" grâce à un dopage de type p supplémentaire du canal.

En supposant que le transistor N1 est polarisé en régime saturé, on peut écrire en première approximation :${\text{I0 = k0(W0/L0)(Va-VT0)}}^{\text{2}}$${\text{I1 = k1(W1/L1)(Vb-VT1)}}^{\text{2}}$ où :
- k1 et k2 dépendent de la mobilité des électrons et de la capacité des grilles par unité de surface,
- W0/L0 et W1/L1 sont les rapports dimensionnels (rapport de la largeur à la longueur) des grilles des transistors N0 et N1,
- Va et Vb sont les potentiels de grille des transistors N0 et N1.

Comme k1 et k2 sont pratiquement indépendants du dopage, on a k1 = k2.

Comme d'autre part I0 = βI1, si on dimensionne les transistors N0 et N1 de façon à avoir :$\text{W0/L0 = β(W1/L1)}$ on en déduit :$\text{Vb-Va = VT1-VT0 = R.I0}$

Ainsi, la tension aux bornes de la résistance R est égale à la différence des valeurs de seuil VT1 et VT0 des transistors N1 et N0. Le courant I0 dépend donc de cette différence et de la valeur de la résistance R mais ne dépend plus des mobilités.

Afin d'évaluer la dépendance du courant aux variations de température, il convient de calculer les valeurs de seuil VT1 et VT0 ainsi que leur différence dans un cas particulier. La valeur de seuil VT d'un transistor NMOS est donnée par l'équation :${\text{VT = (2KT/q)ln(N/Ni)+[4εNKT.ln(N/Ni)]}}^{\text{½}} \text{(1/Cox)}$ où :
K = constante de Planck
T = température absolue
q = charge de l'électron
ln = logarithme népérien
Ni = dopage intrinsèque
N = dopage du substrat
ε = coefficient de capacité du silicium
Cox = capacité de grille par unité de surface

Avec N = Ne pour le transistor N1 et N = Nnat pour le transistor N0, on en déduit :${\text{VT1-VT0 = AT+BT}}^{\text{½}} \text{,}$ avec :
A = (2K/q)ln(Ne/Nnat)
B=(4εK)^{½}[[Ne.ln(Ne/Ni)]^{½}-[Nnat.ln(Nnat/ni)]^{½}](1/Cox)

Avec une technologie classique, on aura par exemple :
Ne = 10²³/m³
Nnat = 10²¹/m³
Ni = 1,45 10¹⁶/m³
Cox = 2,7 10⁻³ F/m²,
on obtient alors :
A = 1,58 10⁻³ V/K
B = 2,8 10⁻¹⁷ V/(K)^{½}

On constate que VT1-VT0 est pratiquement proportionnel à la température absolue T et est peu sensible à ses variations.

La résistance R peut être réalisée en polysilicium et aura donc la propriété d'être peu dépendante de la température et des variations des paramètres du procédé de fabrication. Elle présente cependant l'inconvénient de nécessiter une surface importante. Une autre solution consiste à utiliser une résistance diffusée obtenue par diffusion ou implantation d'impuretés de type n dans le substrat de type p. Dans le cas d'un faible dopage et pour une gamme de température donnée, la valeur d'une résistance diffusée est donnée par la relation :$\text{R = (lK/SqN.Dn)T}$ avec :
l = longueur de la résistance
S = section de la résistance
N = dopage
Dn = coefficient de diffusion.

On constate alors que la valeur de la résistance R est pratiquement proportionnelle à la température absolue T. Comme la tension appliquée à ses bornes est elle-même proportionnelle à la température absolue, le courant I0 est donc pratiquement indépendant de la température.

Bien entendu ce résultat reste valable à condition que le transistor N1 fonctionne en régime saturé et si le transistor N0 est conducteur, ce qui sera toujours le cas si le potentiel d'alimentation Vdd est suffisamment élevé par rapport aux tensions de seuil de ces transistors et si l'impédance statique du miroir de courant 1 n'est pas très élevée.

Le circuit de la figure 3 montre de façon détaillée une réalisation possible et particulièrement simple du miroir de courant 1. Le miroir 1 est réalisé au moyen de deux transistors MOS à canal p P0, P1 ayant leurs grilles reliées entre elles et leurs sources reliées à un potentiel d'alimentation Vdd supérieur au potentiel Vss. Le transistor P0 est monté en diode grâce à la connexion entre son drain c et sa grille.

Le rapport des courants I0/I1 circulant dans ces transistors est imposé par le quotient de leur rapport dimensionnel. On aura donc :$\text{β = (W'0/L'0)/(W'1/L'1)}$ où W'0 et W'1 sont les largeurs effectives de grille respectivement des transistors P0 et P1 et L'0 et L'1 leurs longueurs effectives de grille.

Pour que β soit indépendant des tensions appliquées aux transistors, il est souhaitable cependant que les zones déplétées aux extrémités des grilles soient négligeables par rapport aux longueurs des grilles. Cette condition sera satisfaite en choisissant des longueurs de grilles supérieures à environ 4 µm.

Ce résultat ne sera bien sûr obtenu qu'à la condition que la tension d'alimentation Vdd soit suffisante pour que le transistor P1 fonctionne en régime saturé et que la tension aux bornes du transistors P0 soit supérieure en valeur absolue à sa valeur de seuil.

Afin de rendre le circuit moins sensible aux variations de tension d'alimentation, il est prévu un troisième transistor MOS à canal n N2 ayant son drain relié au drain c du transistor P0, sa source reliée à la grille du transistor N1 et sa grille reliée au drain du transistor N1. Le transistor N2 ainsi disposé a pour effet d'assurer le fonctionnement en régime saturé du transistor N1. Par ailleurs, si le potentiel d'alimentation Vdd est suffisamment élevé par rapport aux chutes de tension des chemins drain-source des transistors, les transistors N2 et P1 sont polarisés en régime saturé. Le transistor N2 en régime saturé présente alors une impédance dynamique importante qui a pour effet d'absorber les variations de tension d'alimentation. Le circuit est donc à la fois stable en température et en tension d'alimentation.

Avantageusement, on choisira pour N2 un transistor faiblement dopé, par exemple un transistor natif, de façon à ce qu'il présente une faible tension de seuil facilitant ainsi sa polarisation en régime saturé.

En pratique, la condition de saturation de tous les transistors est que la tension d'alimentation soit supérieure à la somme des tensions de seuil des transistors qui composent chaque branche du montage.

Par ailleurs, les transistors P0, P1 ainsi que N2 seront de préférence dimensionnés de façon à présenter une impédance statique la plus faible possible afin de permettre un fonctionnement correct pour de faibles valeurs de la tension d'alimentation.

Le choix précis des paramètres du circuit dépendra bien entendu de l'application envisagée. Il convient toutefois de remarquer que le choix d'une résistance diffusée peu dopée et peu volumineuse ne permet pas d'avoir un courant I0 très faible (par exemple de 30 µA pour R = 20 kΩ avec VT1 = 0,8 volt et VT0 = 0,2 volt). On aura donc intérêt à choisir β supérieur à 1 (par exemple égal à 10) de façon à réduire la consommation dans la branche de droite du montage.

L'invention ne saurait être limitée au mode de réalisation particulier qui vient d'être décrit. De nombreuses variantes sont en effet à la portée de l'homme du métier. Ainsi, comme représenté à la figure 4, on peut monter en diode le transistor P1 à la place du transistor P0. De même, le circuit de la figure 3 peut être transformé en son montage dual tel que représenté à la figure 5. Enfin, le transistor N2 pourrait être remplacé par un composant d'un autre type présentant une forte impédance dynamique.

## Revendications

1. Source de courant comportant un miroir de courant (1) prévu pour fournir un premier courant (I0) proportionnel à un second courant (I₁) dans un rapport donné (β), un premier et un second transistor ayant des tensions de seuil différentes et ayant subi une implantation ionique différente, ladite source de courant étant caractérisée en ce que lesdits premiers et second transistors sont a effet de champ à grilles isolées, leurs sources étant reliées à un premier potentiel commun (Vss), le drain et la grille (a) du premier transistor (N0) étant reliés à la grille (b) du second transistor (N1) par l'intermédiaire d'une résistance (R), en ce que ledit second courant (Il) alimente directement le canal dudit second transistor (N1), en ce que ledit premier courant (I0) alimente le canal dudit premier transistor (N0) par l'intermédiaire de ladite résistance (R), en ce que lesdits premier et second transistors (N0, N1) sont dopés de façon à ce que le seuil de conduction (VT1) du second transistor (N1) soit supérieur à celui (VT0) du premier transistor (N0) et en ce que, le rapport dimensionnel d'un transistor étant défini comme le rapport de la largeur à la longueur de sa grille, les premier et second transistors (N0, N1) sont dimensionnés de façon à ce que le rapport dimensionnel du premier transistor (N0) soit proportionnel à celui du second transistor (N1) dans ledit rapport donné (β).

2. Source de courant selon la revendication 1, caractérisée en ce qu'elle fait partie d'un circuit intégré et en ce que ladite résistance (R) est réalisée par diffusion ou implantation d'impuretés dans le substrat du circuit intégré avec un dopage suffisamment faible pour que la valeur de ladite résistance (R) varie linéairement en fonction de la température.

3. Source de courant selon la revendication 2, caractérisée en ce que ledit rapport donné (β) est supérieur à l'unité.

4. Source de courant selon l'une des revendications 1 à 3, caractérisée en ce que lesdits premier et second transistors (N0, N1) sont des transistors MOS à canal n et en ce que ledit miroir de courant (1) est réalisé au moyen de troisième et quatrième transistors MOS à canal p (P0, P1) ayant leurs grilles reliées entre elles et leurs sources reliées à un second potentiel (Vdd) supérieur audit premier potentiel (Vss), ledit troisième transistor (P0) étant monté en diode, lesdits troisième et quatrième transistors (P0, P1) étant prévus pour fournir respectivement lesdits premier et second courants (I0, I1) dans ledit rapport donné (β).

5. Source de courant selon la revendication 4, caractérisée en ce que le rapport dimensionnel dudit troisième transistor (P0) est proportionnel à celui du quatrième transistor (P1) dans ledit rapport donné (β).

6. Source de courant selon la revendication 4 ou 5, caractérisée en ce que ledit miroir de courant (1) comporte un composant (N2) présentant une résistance dynamique importante par rapport à la valeur de ladite résistance (R), ledit composant (N2) étant branché entre le drain (c) du troisième transistor (P0) et la grille (b) du second transistor (N1).

7. Source de courant selon la revendication 6, caractérisée en ce que ledit composant (N2) est un cinquième transistor MOS à canal n, dont le drain est relié au drain (c) dudit troisième transistor (P0), dont la source est reliée à la grille (b) du second transistor (N1) et dont la grille est reliée au drain (d) du second transistor (N1).

8. Source de courant selon la revendication 7, caractérisée en ce que ledit cinquième transistor (N2) est prévu pour avoir une valeur de seuil (VT2) inférieure à celle (VT1) du second transistor (N1).

9. Source de courant selon l'une des revendications 4 à 8, caractérisée en ce que lesdits troisième et quatrième transistors (P0, P1) ont chacun une longueur de grille au moins égale à 4 µm.

## Patentansprüche

1. Stromquelle mit einem Stromspiegel (1), um einen ersten Strom (I0) auszugeben, der zu einem zweiten Strom (I1) in einem vorgegebenen Proportionalitätsverhältnis (β) steht, wobei ein erster und ein zweiter Transistor unterschiedliche Schwellenspannungen haben und einer unterschiedlichen ionischen Implantation unterworfen wurden, wobei die Stromquelle dadurch gekennzeichnet ist, daß der erste und zweite Transistor Isolated-Gate-Feldeffektransistoren sind, wobei ihre Source auf einem ersten gemeinsamen Potential (Vss) liegt, der Drain und das Gate (a) des ersten Transistors (N0) mit dem Gate (b) des zweiten Transistors (N1) über einen Widerstand (R) verbunden ist und daß der zweite Strom (I1) direkt den Kanal des zweiten Transistors (N1) versorgt, daß der erste Strom (I0) den Kanal des ersten Transistors (N0) über den Widerstand (R) versorgt, daß der erste und zweite Transistor (N0, N1) derart dotiert sind, daß die Leitschwelle (VT1) des zweiten Transistors (N1) größer als die (VT0) des ersten Transistors (N0) ist, und daß das Dimensionsverhältnis eines Transistors definiert wird als Verhältnis der Breite und der Länge seines Gates, wobei der erste und zweite Transistor (N0, N1) derart dimensioniert sind, daß das Dimensionsverhältnis des ersten Transistors (N0) in einem vorgegebenen Proportionalitätsverhältnis (β) zu dem des zweiten Transistors (N1) steht.

2. Stromquelle nach Anspruch 1, dadurch gekennzeichnet, daß sie Teil eines integrierten Schaltkreises ist und daß der Widerstand (R) durch Diffusion oder Implantation von Verunreinigungen in dem Substrat des integrierten Schaltkreises mit einer ausreichend niedrigen Dotierung hergestellt wird, so daß der Wert des Widerstandes (R) linear von der Temperatur abhängt.

3. Stromquelle nach Anspruch 2, dadurch gekennzeichnet, daß das vorgegebene Verhältnis (β) größer als 1 ist.

4. Stromquelle nach einem der Ansprüche 1 bis 3, dadurch gekennzeichnet, daß der erste und zweite Transistor (N0, N1) MOS-Transistoren mit n-Kanal sind und daß der Stromspiegel (1) aus einem dritten und vierten MOS-Transistor mit p-Kanal (P0, P1) gebildet wird, deren Gate untereinander verbunden ist und deren Source auf einem zweiten Potential (Vdd) liegt, das größer als das erste Potential (Vss) ist, wobei der dritte Transistor (P0) als Diode geschaltet ist und der dritte und der vierte Transistor (P0, P1) dazu vorgesehen ist, jeweils den ersten und den zweiten Strom (I0, I1) in dem vorgegebenen Verhältnis (β) auszugeben.

5. Stromquelle nach Anspruch 4, dadurch gekennzeichnet, daß das Dimensionsverhältnis des dritten Transistors (P0) in dem vorgegebenen Proportionalitätsverhältnis (β) zu dem des vierten Transistors (P1) steht.

6. Stromquelle nach Anspruch 4 oder 5, dadurch gekennzeichnet, daß der Stromspiegel (1) eine Komponente (N2) mit einem großen dynamischen Widerstand in Bezug au den Wert des Widerstandes (R) umfaßt, wobei die Komponente (N2) zwischen den Drain (c) des dritten Transistors (P0) und das Gate (b) des zweiten Transistors (N1) geschaltet ist.

7. Stromquelle nach Anspruch 6, dadurch gekennzeichnet, daß die Komponente (N2) ein fünfter MOS-Transistor mit n-Kanal ist, dessen Drain mit dem Drain (c) des dritten Transistors (P0) verbunden ist, dessen Source mit dem Gate (b) des zweiten Transistors (N1) verbunden ist und dessen Gate mit dem Drain (d) des zweiten Transistors (N1) verbunden ist.

8. Stromquelle nach Anspruch 7, dadurch gekennzeichnet, daß der fünfte Transistor (N2) einen Schwellenwert (VT2) aufweist, der kleiner als der (VT1) des zweiten Transistors (N1) ist.

9. Stromquelle nach einem der Ansprüche 4 bis 8, dadurch gekennzeichnet, daß der dritte und vierte Transistor (P0, P1) jeweils eine Gate-Länge von mindestens 4 µm aufweisen.

## Claims

1. Current source including a current mirror (1) designed to supply a first current (I0) proportional to a second current (I1) in a given ratio (β), a first and a second transistor having different threshold voltages and having undergone different ion implantations, the said current source being characterised in that the said first and second transistors are connected to a first common potential (Vss), the drain and the gate (a) of the first transistor (NO) being connected to the gate (b) of the second transistor (N1) by means of a resistance (R), in that the said second current (11) directly supplies the channel of the said second transistor (N1), in that the said first current (I0) supplies the channel of the said first transistor (N0) through the said resistance (R), in that the said first and second transistors (N0, N1) are doped so that the conduction threshold (VT1) of the second transistor (N1) is higher than that (VT0) of the first transistor (N0) and in that, the dimensional ratio of a transistor being defined as the ratio of the width to the length of its gate, the first and second transistors (N0, N1) are sized so that the dimensional ratio of the first transistor (N0) is proportional to that of the second transistor (N1) in the said given ratio (β).

2. Current source according to Claim 1, characterised in that it forms part of an integrated circuit and in that the said resistance (R) is produced by diffusion or implantation of impurities in the substrate of the integrated circuit with a sufficiently low doping for the value of the said resistance (R) to vary linearly with the temperature.

3. Current source according to Claim 2, characterised in that the said given ratio (β) is greater than unity.

4. Current source according to one of Claims 1 to 3, characterised in that the said first and second transistors (N0, N1) are n-channel MOS transistors and in that the said current mirror (1) is produced by means of third and fourth p-channel MOS transistors (P0, P1) having their gates connected to one another and their sources connected to a second potential (Vdd) greater than the said first potential (Vss), the said third transistor (P0) being connected as a diode, the said third and fourth transistors (P0, P1) being designed to supply respectively the said first and second currents (I0,I1) in the said given ratio (β).

5. Current source according to Claim 4, characterised in that the dimensional ratio of the said third transistor (P0) is proportional to that of the fourth transistor (P1) in the said given ratio (β).

6. Current source according to Claim 4 or 5, characterised in that the said current mirror (1) ) has a component (N2) exhibiting a high dynamic resistance compared with the value of the said resistance (R), the said component (N2) being connected between the drain (c) of the third transistor (P0) and the gate (b) of the second transistor (N1).

7. Current source according to Claim 6, characterised in that the said component (N2) is a fifth n-channel MOS transistor, whose drain is connected to the drain (c) of the said third transistor (P0), whose source is connected to the gate (b) of the second transistor (N1) and whose gate is connected to the drain (d) of the second transistor (N1).

8. Current source according to Claim 7, characterised in that the said fifth transistor (N2) is designed to have a threshold value (VT2) lower than that (VT1) of the second transistor (N1).

9. Current source according to one of Claims 4 to 8, characterised in that the said third and fourth transistors (P0, P1) each have a gate length of at least 4 Tm.
